# EUROPÄISCHE PATENTSCHRIFT

(11) **EP 0 100 840 B1**
(45) Veröffentlichungstag und Bekanntmachung des Hinweises auf die Patenterteilung: **18.04.1990**
(21) Anmeldenummer: 83105851.6
(22) Anmeldetag: 15.06.1983
(51) Int. Cl.: F42C 19/08

(54) **Teilverbrennbarer Treibladungsanzünder**
Partially combustible igniter for a propellant charge
Amorce partiellement combustible pour charge propulsive

(30) Priorität: 14.07.1982 DE 3226269
(43) Veröffentlichungstag der Anmeldung: 22.02.1984
(73) Patentinhaber: Dynamit Nobel Aktiengesellschaft, 53839 Troisdorf (DE)
(72) Erfinder: Brede, Uwe, D-8510 Fürth (DE); Hörr, Alfred, D-8502 Zirndorf (DE); Penner, Horst, Dr., D-8510 Fürth (DE)

(56) Entgegenhaltungen:
- DE-A- 2 648 137
- GB-A- 605 135

## Beschreibung

Gegenstand der vorliegenden Erfindung sind Treibladungsanzünder, die ein verbrennbares Zündführungsrohr enthalten, das in ein metallisches Bodenstück eingesetzt ist. Das metallische Bodenstück ist gegebenenfalls mehrteilig und umschließt eine Anzündladung und einen sich daran anschließenden, zentral angeordneten Abtrenngasführungsraum, der in den Innenraum des Zündführungsrohres ausmündet. In dem Zündführungsrohr befindet sich eine Übertragungsladung, die eine Hauptladung, die rings um das Zündführungsrohr angeordnet ist, zündet (DE 26 48 137-A1).

Bei diesen bekannten Treibladungsanzündern wird das verbrennbare Zündführungsrohr oft nur unvollständig abgebrannt, und es bleibt an dem Bodenstück hängen. Ein solches unvollständiges Abbrennen des Zündführungsrohres ist jedoch unerwünscht.

In der GB 605 135-A wird ebenfalls ein Zündführungsrohr beschrieben, dessen Wand aus verbrennbarem Material besteht und in dessen Bodenplatte eine Anzündpille einschraubbar ist. Das Bodenstück weist jedoch keinen zentralen Anzündgasführungsraum auf. Weiterhin kann das dort genannte Zündführungsrohr ebenfalls nicht vollständig abbrennen.

Es bestand deshalb die Aufgabe, Treibladungsanzünder der oben genannten Ausgestaltung so zu modifizieren, daß die Zündführungsrohre möglicht vollständig verbrennen und von dem Bodenteil abgetrennt werden.

In Erfüllung dieser Aufgabe wurde nun ein Treibladungsanzünder gefunden, der ein, gegebenenfalls mehrteiliges, metallisches Bodenstück, das eine Anzündladung und einen sich daran anschließenden zentral angeordneten Abtrenngasführungsraum umschließt, sowie ein, eine Übertragungsladung enthaltendes, in das Bodenstück eingesetztes und sich an dieses anschließendes, verbrennbares Zündführungsrohr besitzt, der durch die im kennzeichnenden Teil des Anspruchs 1 angegebenen Anordnungen gekennzeichnet ist.

Der erfindungsgemäße Hohlraum wird an seiner einen Längsseite durch das verbrennbare Zündführungsrohr teilweise oder vollständig begrenzt. Es ist erfindungsgemäß nicht notwendig, daß das Zündführungsrohr bis zum Boden dieses Hohlraumes in das Bodenteil eingesetzt ist; wesentlich ist nur, daß es mindestens bis zur Oberkante der Düse die seitliche Begrenzung für den Hohlraum bildet.

Wenn das Zündführungsrohr bis zum Boden des Hohlraumes in dem Bodenstück eingesetzt ist, ist es von Vorteil, dieses mit einer Metallwandung zu dem Hohlraum hin abzudecken. Dadurch kann ein unerwünschtes Nachglimmen des in das Bodenstück eingesetzten Teil des Zündladungsrohres verhindert werden.

Der Hohlraum ist weiterhin so ausgebildet, daß die darin durch Abbrennen de in ihm befindlichen Abtrennladung entwickelten Gase durch die Düse austreten können. In einer bevorzugten Durchführungsform besitzt deshalb der Hohlraum zu der Düse hin eine mehr oder weniger starke Anfasung.

Der Winkel dieser Anfasung hängt von den Strömungsmechanischen Eigenschaften, wie z.B. Druck,-Temperatur, Geschwindigkeit und Zähigkeit der Verbrennungsgase des Abtrennladungspulvers, ab. Vorzugsweise beträgt er zwischen 40 und 50°.

Die Düse ist vorzugsweise ringförmig ausgebildet. Ihre Spaltbreite, die ebenfalls von den oben genannten strömungsmechanischen Eigenschaften der Verbrennungsgase der in dem Hohlraum befindlichen Abtrennladung abhängt, soll vorzugweise zwischen 0,2 und 0,7 mm betragen.

Der Teil des Bodenstückes, der sich zwischen dem Hohlraum und dem Anzündgasführungsraum befindet, kann auch als gesondertes Teilstück vorgefertigt in dem Bodenstück verankert sein. In einem solchen Falle liegt dieses Teilstück als ein Rohr vor, dessen Innendurchmesser dem gewünschten Durchmesser des Anzündgasführungsraumes entspricht. Das Rohrende ist dann als Kragen ausgebildet; das Endstück dieses Kragens bildet die Unterkante der Düse; die geometrische Form des Kragenabschlusses bestimmt damit dann auch die geometrische Form der Düse, wobei die Form des Kragens vorzugsweise als Sechskant ausgebildet ist.

Das Material eines solches Rohres kann von dem Material des Bodenstücks unterschiedlichen sein; gegebenenfalls kann es auch ein verbrennbares Material sein.

Die in dem Hohlraum befindliche Abtrennladung ist ein an sich bekanntes Pulver z.B. auf Basis von Nitrocellulose oder Schwarzpulver oder ein Bor/Kaliumnitrat-Pulver oder Mischungen dieser Komponenten. Es liegt vorzugsweise in Tablettenform vor und füllt den Hohlraum teilweise oder vollständig aus.

Wenn der Hohlraum in einer bevorzugten Durchführungsform der Erfindung als ringförmiger Hohlraum ausgebildet ist, dann ist es von Vorteil, auch die Abtrennladungstabletten als Ringtabletten einzusetzen.

Durch die Zusammensetzung der Abtrennladung, insbsondere der Tablette, die sich direkt an der Düse befindet, kann der zeitliche Verlauf des Abbrands dieser Abtrennladungstablette durch Zusatz von Verzögerungssätzen gesteuert werden. Vorzugsweise enthält die der Düse am nächsten gelegene Tablette einen solchen, an sich bekannten, Verzögerungssatz.

Zur besseren Durchzündung sieht eine vorteilhafte Durchführungsform der Erfindung noch ein zusätzliches Gasaufnahmevotumen vor, das anschließend-d.h. unterhalb-₁an den, das Abtrennladungspulver enthaltenden Hohlraum angeordnet ist; dort sammeln sich zunächst die von außen durch die Ringdüse strömenden Anzündgase. Die Zündung der Abtrennladung kann dadurch verbessert werden.

Die erfindungsgemäße Ausführung eines Treibladungsanzünders bewirkt, daß das Zündführungsrohr im Bereich der Düse mechanisch und thermisch besonders stark angegriffen wird, so daß es dort zur vollständigen Verbrennung oder zum Abtrennen dieses Rohres kommt. Damit führt die vorliegende Durchführungsform zur Lösung der gestellten Aufgabe.

Anhand der beigefügten Zeichnungen wird die vorliegende Erfindung in Form eines Ausführungsbeispiels aufgezeigt und weiter erläutert.

Figur 1 zeigt einen Halbschnitt durch das Anzündstück eines Treibladungsanzünders mit einer erfindungsgemäßen Anordnung. In das Bodenstück 1 ist ein Zündführungsrohr 5 eingesetzt. Im Bodenteil dieses Bodenstücks 1 befindet sich zentral eine Anzündladung 2, die z.B. von einem, hier nicht gezeigten, elektrischen Zünder gezündet werden kann. Das Bodenstück umschließt den zentral gelegenen Anzündgasführungsraum 3 und, zusammen mit dem unteren Teil des Zündführungsrohres 5, den Hohlraum 8, der als Hochdruckraum ausgebildet ist. Dieser Hochdruckraum enthält ringförmige Abtrennladungstrabletten 7. Eine Ringdüse 9 verbindet den Hochdruckraum 8 mit dem durch das Zündführungsrohr 5 gebildeten Raum, in dem die Übertragungsladung 4 in Form einer Tablettensäule untergebracht ist. Außerdem ist unterhalb der Abtrennladung noch ein Gasaufnahmevolumen 11 vorgesehen, damit eine bessere Durchströmung der Ringtabletten 7 während der Anzündung gegeben ist.

Figur 2 zeigt eine detaillierte, bevorzugte Durchführungsform im Bereich des Hohlraumes 8 und der Düse 9. Dabei wird die Wand des Hohlraumes 8 gegenüber dem Zündführungsrohr 5 durch eine Metallwand 10 abgedeckt. Diese Metallwand kann auch nur einen Teil des Zündführungsrohres abdecken oder auch bis zur Düse hin geführt sein. Weiterhin ist der innere Teil der Wandung des Hohlraumes als Rohr 6 ausgebildet, das einen Kragen 12 zum Zündführungsrohr hin aufweist. Der Kragen 12 ist weiterhin so ausgebildet, daß sein Endstück eine Anfasung von etwa 45° zu der Ringdüse 9 hin aufweist. Der Übersichtlichkeit halber sind in dieser Figur die Abtrennladungen 7 und die Übertragungsladungen 4 nicht eingezeichnet.

In Figur 3 wird die Wirkungsweise der erfindungsgemäßen Anordnung in einem Treibladungsanzünder, der sich in einer Patrone befindet, gezeigt. Bei 13 befindet sich das Polstück des Treibladungsanzünders. Wenn an dieses eine Spannung angelegt wird, zündet die Anzündladung 2. Der Zündstrahl dieser Ladung wird durch den Anzündgasführungsraum 3 zur Tablettensäule 4 geleitet und zündet diese. Durch die abbrennende Tablettensäule 4 werden zeitlich verzögert die in' dem Hohlraum 8 angeordneten Ringtabletten 7 gezündet. Je nach dem Zustand des sich bereits aufbauenden Umgebungsdrukkes in der gesamten Patronenhülse ergibt sich eine Druckdifferenz zwischen dem Hohlraum 8 und dem außerhalb des Zündführungsrohres 5 liegenden Druckraum 14, in dem die Hauptladung 15 ebenfalls durch die Tablettensäule 4 über (hier nicht gezeigte) Bohrungen durch das Zündführungsrohr 5 gezündet wurde.

Je nach den Eigenschaften des Verbrennungsvorganges der Hauptladung 15 kann durch eine entsprechende Wahl der Zusammensetzung der Ringtabletten 7 und durch eine gezielte Optimierung des Spaltes der Düse 9 hinsichtliche z.B. Breite und geometrischer Form das Abtrennen des Zündrohres im Bereich der Düse sowohl zeitlich als auch in seiner Stärke eingestellt werden.

Die Figur 4 zeigt den zeitlichen Druckverlauf im Hochdruckraum 8 des Treibladungsanzünders (a) und im Treibladungspulverraum (b). Nach Zündung des Treibladungsanzünders entwickelt sich im Hochdruckraum 8 zunächst der gleiche Druck wie im gesamten durch das Zündführungsrohr gebildeten Innenraum. Erst nach einer Verzögerungszeit At₂ zünden die im Hochdruckraum 8 liegenden Tabletten 7. Je nach Stoffart der Tabletten entsteht ein Hochdruckstoß Δp, der zu einer starken, plötzlichen Abströmung der Verbrennungsprodukte durch die Ringdüse 9 führt. Das verbrennbare Rohr 5 wird an dieser Stelle geschwächt und durch die fortschreitende Treibladungspulverumsetzung in seiner Verbrennung unterstützt und damit abgetrennt. Der Druckverlauf im Treibladungsanzünder-Hochdruckraum und im Treibladungspulverraum zeigt dann den gleichen zeitlichen Verlauf, P₁=P₂ bzw. P₂=Pₗ.

## Patentansprüche

1. Teilverbrennbarer Treibladungsanzünder mit
a) einem, gegebenenfalls mehrteiligen, metallischen Bodenstück (1), das eine Anzündladung und einen sich daran anschließenden, zentral angeordneten, Anzündgasführungsraum (3) umschließt und
b) einem, eine Übertragungsladung (4) enthaltenden, in das Bodenstück (1) eingesetzten und sich an dieses anschließenden, verbrennbaren Zündführungsrohr (5), dessen Durchmesser größer ist als der Durchmesser des Anzündgasführungsraumes (3),
dadurch gekennzeichnet, daß zwischen der Wandung (6) des Anzündgasführungsraumes (3) und dem Zündführungsrohr (5) mindestens ein, Abtrennladungspulver (7) enthaltender, Hohlraum (8) angeordnet ist, dessen Verbindung zu dem, die Übertragungsladung (4) enthaltenden Teil des Zündführungsrohres (5) als Düse (9) zum Entweichen der von dem Abtrennladungspulver (7) nach dessen Zündung entwickelten Gase ausgebildet ist.

2. Treibladungsanzünder gemäß Anspruch 1, dadurch gekennzeichnet, daß der Hohlraum (8) an der dem Zündführungsrohr (5) zugewandten Seite durch eine zusätzliche Metallplatte (10) abgedeckt ist.

3. Treibladungsanzünder gemäß Anspruch 1 oder 2, dadurch gekennzeichnet, daß der Hohlraum (8) als ringförmiger Hohlraum ausgebildet ist.

4. Treibladungsanzünder gemäß einem der Ansprüche 1 bis 3, dadurch gekennzeichnet, daß die Spaltbreite der Düse zwischen 0,2 und 0,7 mm liegt.

5. Treibladungsanzünder gemäß Anspruch 3 oder 4, dadurch gekennzeichnet, daß die Düse (9) als Ringdüse ausgebildet ist.

6. Treibladungsanzünder gemäß einem der Ansprüche 1 bis 5, dadurch gekennzeichnet, daß die Wandung des Hohlraumes (8) zu der Düse (9) hin angefast ist.

7. Treibladungsanzünder gemäß einem der Ansprüche 1 bis 6, dadurch gekennzeichnet, daß der Winkel der Fase 45° beträgt.

8. Treibladungsanzünder gemäß einem der Ansprüche 1 bis 7, dadurch gekennzeichnet, daß die Wandung (6) als ein zentral in das Bodenteil (1) eingesetztes Rohr mit einem nach außen stehenden Kragen (12) ausgebildet ist.

9. Treibladungsanzünder gemäß einem der Ansprüche 3 bis 8, dadurch gekennzeichnet, daß das Abtrennladungspulver (7) in dem Hohlraum (8) in Form von Ringtabletten vorliegt.

10. Treibladungsanzünder gemäß einem der Ansprüche 1 bis 9, dadurch gekennzeichnet, daß zur besser Durchströmung der Abtrennladungstabletten ein Gasaufnahmevolumen (11) anschließend an den das Abtrennladungspulver (7) enthaltenden Hohlraum (8) angeordnet ist.

## Revendications

1. Amorce partiellement combustible pour charge propulsive comprenant:
a) une pièce de culot métallique (1), éventuellement composée de plusieurs parties, renfermant une charge d'allumage et, faisant suite à cette dernière, un compartiment central (3) de guidage de gaz d'allumage et,
b) un tube de guidage d'allumage (5) combustible rapporté dans la pièce de culot (1), faisant suite à cette dernière dont le diamètre est supérieur à celui du compartiment (3) de guidage de gaz d'allumage (3), et contenant une charge relais tube (4),
caractérisé en ce que, entre la paroi (6) du compartiment (3) de guidage de gaz d'allumage et le tube de guidage d'allumage (5), se trouve au moins une cavité (P) qui contient une charge de poudre de séparation et dont la jonction avec la partie du tube de guidage d'allumage (5) contenant la charge relais (4) se présente sous la forme d'une tuyère (9) pour l'échappement des gaz qui se dégagent de la charge de poudre de séparation (7) après l'allumage de cette dernière.

2. Amorce pour charge propulsive selon la revendication 1, caractérisée en ce que la cavité (8) est recouverte d'une plaque métallique (10) supplémentaire sur le côté tourné vers le tube de guidage d'allumage (5).

3. Amorce pour charge propulsive selon la revendication 1 ou 2, caractérisée en ce que la cavité (8) est en forme d'anneau.

4. Amorce pour charge propulsive selon l'une des revendications 1 à 3, caractérisée en ce que la largeur d'interstice de la tuyère est comprise entre 0,2 et 0,7 mm.

5. Amorce pour charge propulsive selon la revendication 3 ou 4, caractérisée en ce que la tuyère (9) se présente sous une forme annulaire.

6. Amorce pour charge propulsive selon l'une des revendications 1 à 5, caractérisée en ce que la paroi de la cavité (8) est chanfreinée vers la tuyère (9).

7. Amorce pour charge propulsive selon l'une des revendications 1 à 6, caractérisée en ce que l'angle du chanfrein est de 45°.

8. Amorce pour charge propulsive selon l'une des revendications 1 à 7, caractérisée en ce que la paroi (6) se présente sous la forme d'un tube rapporté de manière centrale dans la pièce de culot (1) et comportant un collet extérieur (12).

9. Amorce pour charge propulsive selon l'une des revendications 3 à 8, caractérisée en ce que la charge de poudre de séparation (7) placée dans la cavité (8) se présente sous la forme de pastilles annulaires.

10. Amorce pour charge propulsive selon l'une des revendications 1 à 9, caractérisée en ce que, pour un meilleur écoulement à travers les pastilles de charge de séparation, un volume de réception de gaz (11) est placé immédiatement à la suite de la cavité (8) contenant la charge de poudre de séparation (7).

## Claims

1. Partially combustible igniter for a propellant charge having
a) a metal base piece (1), which is possibly formed in several parts, which encloses an ignition charge and a centrally arranged ignition gas guiding chamber (3) adjacent thereto, and
b) a combustible flame guiding tube (5) containing a transfer charge (4), inserted in the base piece (1) and adjacent to this, the diameter of which tube is greater than the diameter of the ignition gas guiding chamber (3),
characterised in that there is arranged between the wall (6) of the ignition gas guiding chamber (3) and the flame guiding tube (5) at least one hollow space (8) containing separating charge powder, the connection of the hollow chamber (8) to the part of the flame guiding tube (5) containing the transfer charge (4) being formed as nozzle (9) for the escape of the gases developed by the separating charge powder (7) after ignition thereof.

2. Igniter for a propellant charge according to Claim 1, characterised in that the hollow chamber (8) is covered on the side facing the flame guiding tube (5) by an additional metal plate (10).

3. Igniter for a propellent charge according to Claim 1 or 2, characterised in that the hollow chamber (8) is formed as annular hollow chamber.

4. Igniter for a propellant charge according to one of Claims 1 to 3, characterised in that the gap width of the nozzle lies between 0.2 and 0.7 mm.

5. Igniter for a propellent charge according to Claim 3 or 4, characterised in that the nozzle (9) is formed as an annular nozzle.

6. Igniter for a propellent charge according to one of Claims 1 to 5, characterised in that the wall of the hollow chamber (8) is chamfered up to the nozzle (9).

7. Igniter for a propellent charge according to one of Claims 1 to 6, characterised in that the angle of the chamfer amounts to 45°.

8. Igniter for a propellent charge according to one of Claims 1 to 7, characterised in that the wall (6) is formed as a tube inserted centrally in the base piece (1), the tube having a collar (12) on its outside.

9. Igniter for a propellent charge according to one of Claims 3 to 8, characterised in that the separating charge powder (7) is present in the hollow chamber (8) in the form of annular tablets.

10. Igniter for a propellent charge according to one of Claims 1 to 9, characterised in that, for better passage through of the separating charge tablets, a gas receiving volume (11) is arranged adjacent to the hollow chamber (8) containing the separating gas powder (7).
